# FASCICULE DE BREVET EUROPEEN

(11) **EP 0 189 702 B1**
(45) Date de publication et mention de la délivrance du brevet: **02.11.1989**
(21) Numéro de dépôt: 85402582.2
(22) Date de dépôt: 20.12.1985
(51) Int. Cl.: A61D 7/02

(54) **Instrument gynécologique, notamment pour l'insémination artificielle ou le traitement vétérinaire des animaux tels que les porcins**
Gynäkologisches Instrument, insbesondere für künstliche Befruchtung oder tierärztliche Behandlung, wie z.B. für Ferkel
Gynecological instrument, particularly for the artificial insemination or veterinary treatment of animals such a piglets

(30) Priorité: 21.12.1984 FR 8419723
(43) Date de publication de la demande: 06.08.1986
(73) Titulaire: Cassou, Robert, F-61300 L'Aigle (FR); Cassou, Bertrand, F-61300 L'Aigle (FR); Cassou, Maurice, F-61300 L'Aigle (FR)
(72) Inventeur: Cassou, Robert, F-61300 L'Aigle (FR); Cassou, Bertrand, F-61300 L'Aigle (FR); Cassou, Maurice, F-61300 L'Aigle (FR)
(74) Mandataire: Rodhain, Claude

(56) Documents cités:
- EP-A- 0 071 538
- BE-A- 497 676
- DE-A- 2 709 302
- FR-A- 2 450 102
- FR-A- 2 513 111
- US-A- 4 049 033
- US-A- 4 410 026

## Description

L'invention concerne un instrument gynécologique destiné au transfert de substances et plus particulièrement à l'insémination artificielle d'animaux, notamment de porcins, du type comportant une sonde constituée d'une gaine protectrice extérieure dans laquelle coulisse un conduit nourrissier destiné à véhiculer et à expulser la substance dans la cavité utérine de l'animal à traiter, l'introduction et le retrait de la sonde se faisant ainsi dans des conditions d'aseptie maximale, et des moyens d'alimentation en semence.

De tels instruments, applicables en particulier aux porcins, comportent des sondes déjà connues en soi et le plus souvent constituées d'un fourreau tubulaire, formant gaine protectrice, servant de guidage à la sonde proprement dite constituée d'un conduit nourrissier se déplaçant axialement dans la gaine en servant à acheminer la substance, depuis une réserve, à la cavité utérine de l'animal. De telles sondes sont notamment décrites dans les documents de brevets français déposés le 2 Mars 1979 et publiés sous les No. 2 450 102 et 2 450 103 appartenant à Monsieur Robert CASSOU.

Selon ces documents, la gaine protectrice comporte à son extrémité d'introduction un embout d'immobilisation et d'étanchéité, par rapport auquel peut faire saillie l'extrémité du conduit nourrissier qui est volontairement ouverte dans son prolongement axial, afin de permettre le déversement ou l'expulsion de la substance. Ce conduit est monté coulissant dans la gaine et est d'une longueur supérieure à celle-ci de manière à pouvoir être déplacé en translation par rapport à la gaine lorsqu'elle est immobilisée par son embout dans le cervix de l'animal. Enfin il est prévu en amont de l'embout un ballonnet gonflable relié à une source d'air comprimé, ce ballonnet, de forme ovoïde, étant destiné à assurer l'immobilisation de la gaine et à s'appliquer sur la paroi vaginale afin d'une part, de constituer une enveloppe étanche et d'autre part, de provoquer les contractions utérines favorables à l'assimilation de la substance.

Ces sondes donnent satisfaction mais présentent l'inconvénient de ne pas être étanches lors de leur introduction ou de leur retrait de l'utérus, en raison de ce que l'extrémité du conduit nourrissier est ouverte de sorte que, même si celle-ci est en retrait à l'intérieur de l'embout, la substance contenue dans ce conduit n'est pas à l'abri des souillures, germes et autres glaires lors de la traversée du vagin. Par conséquent, le transfert ne se fait pas dans les conditions d'aseptie nécessaires à un rendement et une productivité maximale.

L'invention concerne donc un instrument gynécologique, notamment pour l'insémination artificielle ou le traitement vétérinaire des animaux, tels que les porcins, du type comportant une sonde constituée d'une gaine protectrice extérieure servant de fourreau à un conduit de transfert de substance susceptible de se déplacer axialement par rapport à la gaine à l'intérieur de celle-ci, et des moyens d'alimentation en semence, dont la gaine comporte un embout tubulaire en saillie traversé par le conduit de transfert et muni à son extrémité libre d'un orifice de passage dudit conduit de transfert, cet embout servant à l'immobilisation axiale de ladite gaine dans le cervix de l'animal. Elle a donc pour but de créer un instrument gynécologique comportant une sonde s'apparentant pour l'essentiel à celle décrite précédemment mais présentant l'énorme avantage de réunir, sous la forme d'une combinaison nouvelle de moyens connus, une gaine extérieure protectrice à embout et un conduit nourrissier à tête fermée permettant précisément une introduction et un retrait de la sonde dans des conditions parfaitement étanches évitant ainsi tous contacts possibles entre la substance et l'environnement vaginal de l'animal, ainsi que des moyens d'alimentation en semence.

Dans cet esprit, l'instrument selon l'invention est caractérisé en ce que l'embout est souple et son orifice de passage présente une section inférieure à celle du conduit pour le pincer, le freiner et assurer son immobilisation vis-à-vis de l'embout, et l'extrémité introductive du conduit de transfert est pourvue d'une tête sphérique obturant sa section, la communication entre le canal interne du conduit de transfert et l'extérieur étant réalisée par au moins une ouverture latérale située en retrait de la tête sphérique, ledit conduit étant mobile entre deux positions correspondant respectivement à deux positions de la tête par rapport à l'embout en saillie, l'une d'obturation où elle ferme l'orifice de passage du conduit de transfert, l'autre, extrême, où elle est éloignée de cet orifice pour permettre l'éjection de la substance dans la cavité utérine, en ce que lesdites position d'obturation et, position extrême, ainsi qu'une position intermédiaire en saillie, sont indiquées par un repère respectif porté par le conduit, et en ce que ladite gaine est opaque et épaisse de plusieurs dixièmes de millimètres.

Suivant une forme de réalisation préférentielle, l'instrument est caractérisé en ce que l'embout est notamment réalisé en matière plastique souple afin de ne pas blesser ou stresser l'animal.

D'autres caractéristiques et avantages de l'invention ressortiront de la description qui suit et des dessins annexés dans lesquels :
la Fig. 1 est une vue de la sonde gynécologique selon l'invention, en position étanche, lors de son introduction dans la cavité vaginale ou lors de son retrait,
la Fig. 2 est une vue en plan montrant le détail de l'embout et de l'extrémité introductive du conduit nourrissier lorsque celle-ci est en position de traitement, notamment d'insémination.
la Fig. 3 est une vue de profil montrant l'alimentation d'une sonde selon l'invention.

La forme de réalisation ci-après décrite, se retere au cas où la substance a transtérer est de la semence, l'instrument servant alors à l'insémination artificielle. Il est bien évident qu'il ne s'agit là que d'un exemple non limitatif, la sonde pouvant tout aussi bien servir à l'acheminement de produits de traitement tels que ceux utilisés pour la lutte contre les infections ou la stérilité.

Comme illustré en figure 1, la sonde est essentiellement constituée d'une gaine protectrice extérieure 1, se présentant sous la forme d'un fourreau tubulaire, et d'un conduit coaxial 2, mobile en translation alternative dans ce fourreau et servant de canal nourrissier pour véhiculer et disposer à l'endroit souhaité la semence.

Comme on le voit de façon plus détaillée sur la figure 2, la gaine 1, qui est réalisée en un matériau semi-rigide par exemple en PVC, présente à son extrémité d'introduction un embout 3, qui peut être serti ou collé, cet embout présentant la particularité d'être réalisé sous la forme d'une vrille avec pas à gauche. Cet élément rapporté est réalisé de préférence en une matière plastique moulée choisie pour sa souplesse, afin que le bec terminal 3₁ qui constitue la pointe de l'embout 3 puisse suivre les méandres des muqueuses de la cavité vaginale et surtout cervicale, sans blesser ou stresser l'animal. Cette gaine protectrice est d'une longueur sensiblement inférieure au conduit nourrissier coaxial 2, comme visible sur la figure 1, afin précisément que ce conduit puisse se déplacer en translation alternative dans la gaine qui sert alors de fourreau de guidage.

Le conduit intérieur 2 est réalisé en un matériau semi-rigide, par exemple en polypropylène, et présente la double particularité de comporter, d'une part, à son extrémité introductive, une tête d'obturation axiale, d'autre part, à son extrémité arrière, des repères permettant d'afficher la position exacte de cette tête par rapport à l'embout vrillé de la gaine.

De façon plus détaillée l'extrémité introductive du conduit nourrissier 2 destiné à véhiculer la semence, comporte une tête sphérique d'introduction 4 qui obture axialement la section du conduit 2, celui-ci ne pouvant plus communiquer avec l'extérieur que par une ou plusieurs ouvertures radiales 5 situées en amont de la tête sphérique et sur la partie rétrécie de celle-ci qui se raccorde au diamètre nominal du conduit 2. Le positionnement des ouvertures est primordial car il permet de déposer la substance, en l'occurrence la semence, en un point précis de la cavité vaginale, en évitant les projections, de direction aléatoire, qui se produisent généralement lors des expulsions axiales. Ce dépôt précis, grâce au prolongateur que constitue le conduit télescopique 2, a l'avantage d'accroître la rentabilité de l'insémination, par gain de temps et de semence. On peut en effet réduire le nombre de spermatozoïdes par dose et même diminuer le volume de ces doses, (du fait de l'augmentation de la prolificité de la semence) ce qui permet de raccourcir le temps d'insémination.

La tête sphérique 4 peut être avantageusement emboîtée, collée ou sertie sur le conduit 2, mais sera de prétérence dans l'alignement axial de ce conduit afin d'éviter toute aspérité ou écart de diamètre pouvant constituer une arête génératrice de blessure.

Le conduit nourrissier 2 traverse axialement la gaine protectrice 1 ainsi que son embout vrillé 3 afin de déboucher à proximité du bec 3₁, par un orifice 6 dont le diamètre est légèrement inférieur à la section dudit conduit coaxial 2. Lors de l'introduction et du retrait de la sonde, la tête sphérique 4 est amenée en retrait, dans la position illustrée en figure 1, de manière à ce qu'elle obture, avec étanchéité, l'orifice 6 de l'embout vrillé, mettant ainsi à l'abri de tout contact et surtout de toute contamination, la semence contenue dans le conduit 2, puisque les seules ouvertures 5, qui communiquent avec le canal interne de ce conduit, sont masquées par cet embout vrillé. On notera à ce sujet que le diamètre de la tête introductive 4 est légèrement supérieur à celui de l'orifice 6 afin d'obtenir une bonne étanchéité, l'élasticité de la matière constituant cet embout permettant néanmoins, une dilatation radiale de cet orifice 6 pour laisser passer ladite tête 4 lorsque l'on veut extraire le conduit 2 de la gaine. En outre, la différence de diamètre entre l'orifice 6 et la section du conduit 2 entraîne un effet de pincement qui freine ledit conduit et assure son immobilisation vis-à-vis de l'embout.

Les positions rétractée ou en saillie (figures 1 et 2) de la tête sphérique 4 supposent que l'on puisse contrôler son positionnement par rapport à l'embout vrillé, lorsque la sonde est introduite dans la cavité vaginale de l'animal. Pour ce faire, le conduit 2 comporte un premier repère 7, imprimé sur le conduit 2, et positionné de telle sorte que lorsque celui-ci est au droit de l'extrémité frontale arrière 1₁ de la gaine 1, la tête sphérique 4 est en position d'obturation dans l'embout 3. Le second repère 8 permet d'afficher la position en saillie de la tête d'expulsion 4 dans la cavité utérine, lorsque ce dit repère 8 est à son tour au droit de la face frontale arrière 1₁ de la gaine. On peut prévoir un troisième repère 9 correspondant à une profondeur d'introduction plus grande du conduit, le pas prévu entre ces différents repères échelonnés sur l'extrémité arrière du conduit 2 correspondant aux différentes profondeurs d'introduction, le repère arrière permettant de déposer la substance le plus loin possible du col de l'utérus afin de permettre une insémination dans les conditions optimales.

L'extrémité arrière du conduit 2 est prolongée par un raccord souple 10, connecté à une réserve de semence ou à une seringue classique destinée à l'expulsion de ladite semence au travers du conduit 2, ce raccord étant souple de manière à pouvoir être replié vers le haut pour être accouplé à une réserve située dans un plan vertical et fonctionnant par pression.

La mise en place et l'utilisation de cette sonde s'opèrent de la façon suivante :

L'opérateur amène le conduit nourrissier 2 dans la position illustrée en figure 1 de manière à ce que la tête sphérique 4 obture l'orifice 6 de l'embout vrillé 3 mettant ainsi la semence à l'abri de toute contamination. A ce stade on introduit la sonde dans la cavité vaginale jusqu'à ce que l'embout 3 rencontre le cervix. Parvenu à ce niveau, l'opérateur fera tourner la sonde sur elle-même dans le sens senestrosum de manière à ce que l'embout se visse dans les anneaux du cervix et assure ainsi une immobilisation parfaite de la gaine dans le sens axial. Il est à noter que durant la traversée des muqueuses vaginales, la sonde est totalement obturée de sorte que tous contacts sont évités entre ladite semence et les germes microbiens qui jalonnent cette cavité. Ainsi, le matériel reste propre et stérilisé, le conduit 2 étant totalement protégé durant la progression de la sonde dans l'animal, ce qui permet d'obtenir une bonne hygiène et une excellente protection sanitaire puisque la sonde n'est jamais polluée.

Lorsque l'embout vrillé 3 est correctement immobilisé dans le cervix, l'opérateur procède alors au dégagement du conduit nourrissier 2 en le déplaçant axialement par rapport à la gaine immobile, de manière à ce que la tête sphérique 4 fasse saillie par rapport au bec 3₁ de cet embout comme illustré en figure 2, la profondeur d'introduction du conduit étant définie par les repères 8 et 9 figurant sur l'extrémité arrière dudit conduit 2. Cette tête sphérique 4 sera amenée le plus loin possible dans la cavité utérine de manière à ce que l'expulsion de la semence ait lieu dans les cornes utérines afin que le pourcentage de réussite de fécondation soit maximum. Il est souhaitable, par exemple, que la longueur du conduit nourrissier 2, qui fait saillie par rapport à l'embout vrillé 3, soit de l'ordre de 20 à 40 cm, selon les espèces choisies.

Lorsque la tête d'expulsion de la semence est correctement positionnée (cette position étant donnée par les repères visuels 8 ou 9) l'opérateur procède alors à l'éjection de la semence contenue dans la réserve (non représentée), reliée au conduit coaxial 2 par le raccord souple 10. On peut utilement avoir recours à une seringue classique contenant de 30 à 100 cm³ de semence et dont la pression suffit à expulser l'intégralité de cette semence.

Selon une variante de l'invention, le conduit nourricier coaxial 2 est raccordé en vue de son alimentation à une pochette 11 de réserve de semence présentant la particularité d'être souple et déformable et de pouvoir se fixer par simple emmanchement ou vissage dans l'extrémité arrière dudit conduit 2. A cet égard, la pochette est formée de deux flans de P.V.C. de type alimentaire, thermosoudés, définissant une enveloppe plate dont la base est pourvue d'un embout de raccordement souple 12 susceptible d'être accouplé, comme indiqué précédemment, à l'extrémité arrière du conduit nourricier 2 soit par emmanchement à force à l'aide d'un nez conique 13 soit par vissage. L'embout de raccordement 12 est souple de manière à ce que la pochette 11 puisse être amenée en position verticale et former ainsi un angle de 90° par rapport à l'axe général longitudinal de la sonde pendant son introduction dans la cavité vaginale de l'animal. Ce pliage à 90° a pour effet de pincer l'embout 12 et ainsi de l'obturer, évitant ainsi que la semence contenue dans la pochette puisse se déverser dans la sonde pendant son introduction.

La pochette est, avant son remplissage, plate et par conséquent exempte d'air. L'embout souple 12 est compatible avec le goulot des flacons de produit dilueur pour pouvoir être adapté à ce goulot de sorte que le remplissage de la pochette 11 se fasse directement par accouplement de l'embout 12 audit goulot. Ainsi le transfert de la semence diluée, fraîche ou décongelée, se fait en milieu anaérobie, évitant toute contamination de la semence. Les parois de la pochette 11 étant déformables, la semence trouve elle-même sa place dans la pochette par dilatation vers l'extérieur des deux parois. La pochette, qui est destinée à recevoir par exemple 100 ml de semence diluée, ne se déforme que légèrement de sorte que la réserve conserve une forme générale relativement mince ce qui favorise la congélation et la décongélation de la semence. En effet, la pochette, polyvalente, sert à la fois de conteneur de réserve pour la congélation et la décongélation de la semence et de poire d'expulsion de la semence diluée dans le corps de la sonde après introduction du dilueur et accouplement de la sonde. Cette pochette, de par sa forme et surtout en raison de l'absence d'air, permet une expulsion totale de la semence et un bon contrôle manuel de son expulsion.

D'ailleurs, la quantité de semence expulsée est repérable et vérifiable grâce à des graduations 14 imprimées sur la pochette au cours de sa fabrication, permettant ainsi de contrôler l'expulsion partielle ou totale de la semence.

Lorsque l'opération d'insémination proprement dite est terminée, l'opérateur procède, avant extraction de la sonde, au retrait du conduit coaxial 2 de manière à l'amener en position d'obturation, telle qu'illustrée en figure 1, la tête sphérique 4 venant alors à nouveau masquer l'orifice 6 de l'embout vrillé 3. Le retrait du conduit 2 a pour effet d'éviter tout reflux de la semence après insémination, cette position d'obturation étant définie par le repère 7 visible sur le conduit coaxial 2. Ce n'est que lorsque la sonde est de nouveau hermétique que l'on procède, après quelques minutes, à son retrait, en entraînant en rotation la gaine 1 dans le sens dextrorsum afin de dégager l'embout vrillé 3 des anneaux du cervix. Il suffit ensuite de procéder à un déplacement axial vers l'arrière de la sonde pour obtenir son retrait total. En définitive, l'invention trouve son originalité dans la combinaison d'une gaine semi-rigide à embout vrillé pouvant être immobilisée par une rotation s'apparentant à un vissage, cette gaine coopérant avec un conduit nourrissier également semi-rigide mais dont l'extrémité introductive est obturée par une tête sphérique pouvant alternativement soit masquer l'entrée de la sonde, soit la découvrir, la position de cette tête étant définie par des repères visibles sur le conduit coaxial 2. Cette conception permet ainsi d'obtenir une protection sanitaire totale de la semence durant l'introduction de la sonde, tout en évitant son reflux après insémination, grâce à la capacité de ce matériel de se refermer après expulsion.

Les exemples qui viennent d'être décrits ne sont pas, comme indiqué précédemment, limitatifs, et c'est ainsi que l'instrument pourra, tel quel, être utilisé, indifféremment pour l'insémination ou le traitement vétérinaire des animaux. Le conduit télescopique 2 convient en effet au dépôt de produits ou substances médicamenteux pour le soin des infections ou anomalies tenant notamment à la stérilité.

En outre, on pourra, sans sortir du cadre de l'invention, substituer à l'embout vrillé, en plastique ou en caoutchouc, un embout, par exemple en mousse, susceptible de se déformer pour épouser avec étanchéité les anneaux du cervix de l'animal, la tête sphérique 4 étant dans cette hypothèse d'un diamètre légèrement supérieur à celui de la tête utilisée avec l'embout.plastique.

Enfin la gaine sera de préférence réalisée sous la forme d'un tube relativement épais (plusieurs dixièmes de millimètres) afin de s'opposer aux chocs thermiques, la semence porcine étant particulièrement sensible aux variations de température. Sa couleur opaque servira, quand à elle, à protéger les cellules fragiles de la nocivité des rayons tels que les ultra-violets.

## Revendications

1. Instrument gynécologique, notamment pour l'insémination artificielle ou le traitement vétérinaire des animaux, tels que les porcins, du type comportant une sonde constituée d'une gaine protectrice extérieure (1) servant de fourreau à un conduit (2) de transfert de substance susceptible de se déplacer axialement par rapport à la gaine à l'intérieur de celle-ci et des moyens d'alimentation en semence, dont la gaine (1) comporte un embout tubulaire (3) en saillie traversé par le conduit de transfert (2) et muni à son extrémité libre d'un orifice (6) de passage dudit conduit (2) de transfert, cet embout servant à l'immobilisation axiale de ladite gaine dans le cervix de l'animal, instrument caractérisé en ce que l'embout est souple et son orifice (6) de passage présente une section inférieure à celle du conduit (2) pour le pincer, le freiner et assurer son immobilisation vis-à-vis de l'embout, et l'extrémité introductive du conduit de transfert (2) est pourvue d'une tête sphérique (4) obturant sa section, la communication entre le canal interne du conduit de transfert et l'extérieur étant réalisée par au moins une ouverture latérale (5) située en retrait de la tête sphérique, ledit conduit (2) étant mobile entre deux positions correspondant respectivement à deux positions de la tête (4) par rapport à l'embout en saillie, l'une d'obturation où elle ferme l'orifice (6) de passage du conduit de transfert (2), l'autre, extrême, où elle est éloignée de cet orifice (6) pour permettre l'éjection de la substance dans la cavité utérine, en ce que lesdites position d'obturation et position extrême, ainsi qu'une position intermédiaire en saillie, sont indiquées par un repère respectif porté par le conduit (2), et en ce que ladite gaine (1) est opaque et épaisse de plusieurs dixièmes de millimètres.

2. Instrument selon la revendication 1, caractérisé en ce qu'il est alimenté à partir d'une pochette (11) de réserve de semence comportant un embout souple (12) de raccordement à ladite sonde, pochette (11) de forme sensiblement plate et elle-même en matière plastique souple et déformable, telle que le P.V.C. de type alimentaire, servant de conteneur pour la congélation et la décongélation et de poire d'expulsion après introduction du dilueur et accouplement de la sonde, disposée alors sensiblement verticale et de telle sorte que l'embout forme un angle d'environ 90° avec l'axe général longitudinal de la sonde au cours de l'introduction de celle-ci dans la cavité utérine de l'animal, afin de provoquer l'obturation par pincement dudit embout (12) pour éviter l'écoulement de la semence dans la sonde pendant son déplacement.

3. Instrument selon l'une quelconque des revendications 1 et 2, caractérisé en ce que l'embout (3) de la gaine est en mousse synthétique.

4. Instrument selon l'une quelconque des revendications 1 à 3, caractérisé en ce que l'embout (3) de la gaine est en matière plastique.

5. Instrument selon l'une quelconque des revendications 1 à 4, caractérisé en ce que la gaine protectrice (1) et le conduit (2) de transfert de substance sont en matière plastique semi-rigide.

6. Instrument selon l'une quelconque des revendications 1 à 5, caractérisé en ce que l'extrémité arrière du conduit de transfert (2) est reliée à un raccord souple (10) servant à son accouplement à une réserve de substance à injecter.

7. Instrument selon la revendication 2 ou 6, caractérisé en ce que le raccord ou embout de raccordement souple (12) de la pochette (11) comporte un nez conique (13) permettant son emmanchement à force dans l'extrémité arrière du conduit nourricier (2).

8. Instrument selon la revendication 2 ou 6, caractérisé en ce que le raccord ou embout de raccordement (12) de la réserve (11) est adaptable aux goulots des flacons dilueurs afin que son remplissage se fasse en milieu anaérobie.

9. Instrument selon la revendication 2 ou 6, caractérisé en ce que la réserve (11) comporte des graduations (14) permettant de contrôler en la repérant et en la vérifiant, l'expulsion partielle ou totale de la semence.

## Claims

1. A gynaecological instrument primarily for artificial insemination or the veterinary treatment of animals, such as pigs, of the type comprising a catheter consisting of a protective outer sleeve (1) serving as a casing for a pipe (2) which is for the transfer of a substance and is capable of moving axially in relation to the sleeve and within the latter, and means for supplying semen, wherein the sleeve (1) comprises a projecting tubular nozzle (3) passed through by the transfer pipe (2) and having, at its free end, an opening (6) for the passage of said transfer pipe (2), this nozzle serving to axially immobilize said sleeve in the cervix of the animal ; an instrument characterized in that the nozzle is flexible and its opening (6) for through-passage has a smaller cross-section than the pipe (2) in order to grip the latter, to act as a brake thereon and to ensure that it is immobilized with regard to the nozzle, and the introductive end of the transfer pipe (2) is provided with a spherical head (4) blocking its cross-section, communication between the internal channel of the transfer pipe and the exterior being effected by at least one lateral opening (5) set back from the spherical head, said pipe (2) being movable between two positions which correspond respectively to two positions of the head (4) in relation to the projecting nozzle, one blocking position where it closes the opening (6) for passage of the transfer pipe (2), the other, furthest position, being where it is remote from this opening (6) in order to permit the ejection of the substance into the uterine cavity, and in that the said blocking position and furthest position as well as an intermediate projecting position are indicated by a respective guide mark borne by the pipe (2) ; and in that the said sleeve (1) is opaque and has a thickness of several tenths of a millimeter.

2. An instrument according to Claim 1, characterized in that it is fed from a pouch containing semen reserves (11) and comprising a flexible nozzle (12) for connecting to said catheter, this pouch (11) having a substantially flat shape and being itself made of a plastic material which is flexible and ductile, such as PVC of the type used with foodstuffs, and serving as a container for freezing and unfreezing and as an expulsion bulb after introduction of the diluent and coupling of the catheter, disposed thereafter substantially vertically and in such a manner that the nozzle forms an angle of approximately 90° with the longitudinal general axis of the catheter during the introduction of the latter into the uterine cavity of the animal so as to effect the blocking, by pinching, of said nozzle (12) to avoid semen flowing into the catheter during movement of the latter.

3. An instrument according to any one of Claims 1 and 2, characterized in that the nozzle (3) of the sleeve is made out of synthetic sponge.

4. An instrument according to any one of Claims 1 to 3, characterized in that the nozzle (3) of the sleeve is made of a plastic material.

5. An instrument according to any one of Claims 1 to 4, characterized in that the protective sleeve (1) and the pipe (2) for the transfer of a substance are made of a semi-rigid plastic material.

6. An instrument according to any one of Claims 1 to 5, characterized in that the rear end of the transfer pipe (2) is joined to a flexible joining element (10) serving to couple it to a reserve of the substance to be injected.

7. An instrument according to Claim 2 or 6, characterized in that the flexible connecting element or joining nozzle (12) of the pouch (11) comprises a conical snout (13) permitting its fitting by force into the rear end of the feeding pipe (2).

8. An instrument according to Claim 2 or 6, characterized in that the flexible connecting element or joining nozzle (12) of the reserve (11) is adaptable to the necks of the diluent vials in order that the reserve is filled in an anaerobic medium.

9. An instrument according to Claim 2 or 6, characterized in that the reserve (11) comprises graduations (14) permitting monitoring of the total or partial expulsion of semen by their marking and checking.

## Patentansprüche

1. Gynäkologisches Instrument, insbesondere zur künstlichen Befruchtung oder tierärztlichen Behandlung von Tieren, beispielsweise Ferkeln, mit einer Sonde, bestehend aus einem äußeren Schutzschlauch (1), welcher als Hülle für eine axial im Inneren des Schutzschlauchs bewegbare Transferleitung für eine Substanz dient, und aus Mitteln zur Samenzufuhr, von denen der Schutzschlauch (1) ein röhrenartiges, von der Transferleitung überstehend durchdrungenes Ansatzstück (3) beinhaltet, welches an seinem freien Ende mit einer Durchtrittsöffnung (6) für die Transferleitung (2) versehen ist, wobei das Ansatzstück der axialen Fixierung des Schlauchs in der Cervix des Tieres dient, dadurch gekennzeichnet, daß das Ansatzstück biegsam ist und seine Durchtrittsöffnung (6) einen geringeren Querschnitt als die Leitung (2) aufweist um diese zu beklemmen, abzubremsen und ihre Unbeweglichkeit gegenüber dem Ansatzstück sicherzustellen, daß das Einführende der Transferleitung (2) mit einem kugelförmigen Kopf (4) versehen ist, welcher den Querschnitt der Leitung verschließt, daß die Verbindung zwischen dem Innenkanal der Transferleitung und der äußeren Umgebung durch wenigstens eine seitliche Öffnung (5) verwirklicht ist, welche hinter dem kugelförmigen Kopf zurückliegend angeordnet ist, daß die Leitung (2) zwischen zwei Positionen beweglich ist, welche zwei Positionen des Kopfes (4) in Bezug auf das überstehende Ansatzstück entsprechen, nämlich zwischen einer Verschlußposition, in der der Kopf die Durchtrittsöffnung (6) der Transferleitung (2) verschließt und einer Extremenposition, in der der Kopf zur Ermöglichung des Ausstosses der Substanz in die Uterushöhle von der Durchtrittsöffnung (6) entfernt ist, daß die Verschlußposition und die Extremposition, ebenso wie eine überstehende Zwischenposition durch jeweils eine von der Leitung (2) getragene Markierung angezeigt sind, und daß der Schlauch (1) lichtundurchlässig ist und eine Stärke von mehreren Zehntelmillimetern aufweist.

2. Instrument nach Anspruch 1, dadurch gekennzeichnet, daß es im wesentlichen mit einem Samen-Vorratsbeutel (11) mit einem biegsamen Ansatzstutzen (12) zur Verbindung mit der Sonde versehen ist, daß der Beutel (11) im wesentlichen flach ausgebildet ist und aus biegsamem und deformierbarem Kunststoff, etwa lebensmittelechtem PVC, besteht, daß der Vorratsbeutel als Behälter zum einfrieren und zum Auftauen sowie nach dem Einfüllen eines Verdünnungsmittels und Ankopplung an die Sonde als Pumpballon dient, daß der Beutel im wesentlichen vertikal und derart angeordnet ist, daß der Ansatzstutzen (12) beim Einführen der Sonde in die Uterushöhle des Tieres einen Winkel von ungefähr 90° mit der longitudinalen Hauptachse der Sonde bildet, um zur Verhinderung des Einströmens von Samen in die Sonde während ihrer Verlagerung einen Verschluß des Ansatzstutzens (12) durch Beklemmen zu erreichen.

3. Instrument nach Anspruch 1 oder 2, dadurch gekennzeichnet, daß das Ansatzstück (3) des Schlauchs aus synthetischem Schaumstoff besteht.

4. Instrument nach Anspruch 1 oder 2, dadurch gekennzeichnet, daß das Ansatzstück (3) des Schlauchs aus Kunststoff besteht.

5. Instrument nach einem der Ansprüche 1 bis 4, dadurch gekennzeichnet, daß der Schutzschlauch (1) und die Substanz-Transferleitung (2) aus halbsteifem Kunststoff bestehen.

6. Instrument nach einem der Ansprüche 1 bis 5, dadurch gekennzeichnet, daß das hintere Ende der Transferleitung (2) zu deren Anschluß an einen einzuspritzenden Substanzvorrat mit einem biegsamen Übergangsstück (10) verbunden ist.

7. Instrument nach Anspruch 2 oder 6, dadurch gekennzeichnet, daß das Übergangsstück oder der Ansatzstutzen (12) der biegsamen Verbindung des Beutels (11) eine konische Nase (13) aufweist, welche unter Aufbringen einer Kraft ein Einstecken der Verbindung in das hintere Ende der Zufuhrleitung (2) ermöglicht.

8. Instrument nach Anspruch 2 oder 6, dadurch gekennzeichnet, daß das Übergangsstück oder der Ansatzstutzen (12) der Verbindung des Vorratsbeutels (11) an die Flaschenhälse von Verdünnungsmittelfläschchen ansetzbar ist, damit ein Nachfüllen des Vorratsbeutels anaerob erfolgen kann.

9. Instrument nach Anspruch 2 oder 6, dadurch gekennzeichnet, daß der Vorratsbeutel (11) eine Graduierung (14) aufweist, welche durch Kennzeichnung und nachfolgender Überprüfung eine Kontrolle über den teilweisen oder vollständigen Ausstoß des Samens ermöglicht.
